# EUROPÄISCHE PATENTSCHRIFT

(11) **EP 1 939 530 B1**
(45) Veröffentlichungstag und Bekanntmachung des Hinweises auf die Patenterteilung: **02.11.2011**
(21) Anmeldenummer: 07025173.1
(22) Anmeldetag: 28.12.2007
(51) Int. Cl.: F24B 7/00, F28D 21/00

(54) **Zusatzeinrichtung für Kaminöfen**
Supplementary device for stoves
Dispositif supplémentaire pour fours de cheminée

(30) Priorität: 29.12.2006 DE 102006062535
(43) Veröffentlichungstag der Anmeldung: 02.07.2008
(73) Patentinhaber: Wolf, Karl-Heinz, 06844 Dessau (DE)
(72) Erfinder: Wolf, Karl-Heinz, 06844 Dessau (DE)
(74) Vertreter: Tragsdorf, Bodo

(56) Entgegenhaltungen:
- DE-U1- 29 814 772
- FR-A- 2 556 820
- GB-A- 520 852
- JP-A- 10 238 837
- US-A- 3 955 553
- US-A1- 2001 042 610

## Beschreibung

Die Erfindung bezieht sich auf eine Zusatzeinrichtung für Kaminöfen, die mit festen Brennstoffen beheizt und ohne externe Frischluftzufuhr betrieben werden.

FR-A1-2 556 820 beschreibt eine derartige Zusatzeinrichtung.

Kaminöfen unterschiedlicher Bauart sind bereits seit langem bekannt. Sogenannte normale Kaminöfen beziehen die zur Verbrennung erforderliche Verbrennungsluft im allgemeinen aus der Raumluft. Während des Verbrennungsvorganges entsteht in unmittelbarer Nähe der Helzquelle eine hohe Strahlungswärme. Aufgrund der aufsteigenden Wärme bildet sich unter der Decke des beheizten Raumes ein Wärmestau. Im Fußbodenbereich bleibt über einen längeren Zeitraum eine kalte Luftschicht erhalten, die sich nur langsam erwärmt. In der Nähe von Fenstern und Türen kann es zu Zuglufterscheinungen kommen. Durch den Verbrennungsvorgang wird der Raumluft Sauerstoff entzogen, sodass ein regelmäßiges Nachlüften erforderlich ist, wodurch wieder Kaltluft in den Raum gelangt und Zuglufterscheinungen auftreten. Dadurch bedingt stellt sich ein ungünstiges Raumklima ein. Eintretender Sauerstoffmangel der Raumluft führt zu Ermüdungserscheinungen und wirkt sich nachteilig auf den Brennvorgang aus.

Bei Kaminöfen, die mit externer Frischluftzufuhr betrieben werden, gelangt die Frischluft unmittelbar in den Verbrennungsraum des Kaminofens. Im Raum entsteht nur eine geringe Luftbewegung. Im Deckenbereich bildet sich ein Wärmestau und in Fußbodennähe eine relativ kalte Luftschicht.

Aus der Praxis ist ein Kaminofen mit einer zylindrischen Brennkammer bekannt der als Warmluftofen ausgebildet ist. Die Brennkammer ist aus gebogenen Stahlrohren gebildet, deren Rohroberfläche teilweise Innerhalb der Brennkammer Ilegt. Über die Rohre wird kalte Luft angesaugt, die von untern nach oben strömend, erwärmt wird und am oberen Ende der Rohre als Warmluft abströmt. Durch den andauernden Umwälzvorgang soll eine schnelle und gleichmäßige Erwärmung der Raumluft erzielt werden.

Der Nachteil dieses Kaminofens besteht darin, dass der Luftumwälzvorgang Im unmittelbaren Aufstellbereich des Ofens stattfindet. Es muss eine ständige Frischluftzufuhr gewährleistet sein, um den Sauerstoffentzug der Raumluft auszugleichen. Die erzeugte Warmluft wird nur ungleichmäßig im Raum verteilt, sodass es insbesondere In der Nähe von Türen und Fenstern zu Zuglufterscheinungen kommt.

Bekannt sind auch verschiedene Lösungen, Kaminöfen mit einem Wärmetauscher auszurüsten, insbesondere um die über den Schornstein abgeführten Rauchgase zur zusätzlichen Wärmerückgewinnung zu nutzen.

Bekannt ist ein Wärmetauscher für einen Kaminofen (DE 81 05 368 U), wobei in dem Feuerraum des Kaminofens ein Heizkessel mit einer Lufteintrittsöffnung und einer Luftaustrittsöffnung, die sich außerhalb des Feuerraumes befinden, angeordnet ist. Kalte Luft strömt über die Eintrittsöffnungen in den Heizkessel, wird In diesem erwärmt und gelangt als erwärmte Luft über die Austrittsöffnung wieder an die Umgebung.

Ein zusätzlicher Wärmetauscher trägt zwar zu einer Erhöhung der Raumlufttemperatur bei, beseitigt aber nicht die vorgenannten Mängel hinsichtlich der Luftvertellung und des Raumklimas.

Der Erfindung liegt die Aufgabe zugrunde, eine Zusatzeinrichtung für Kaminöfen zu schaffen, die zu einer wesentlichen Verbesserung des Raumklimas führt, eine gute und gleichmäßige Raumluftumwälzung ermöglicht, eine ausreichende Menge an Verbrennungsluft liefert und mit geringem Kostenaufwand installiert werden kann.

Erfindungsgemäß wird die Aufgabe durch die im Anspruch 1 angegebenen Merkmale gelöst. Vorteilhafte Ausgestaltungen und Weiterbildungen sind Gegenstand der Ansprüche 2 bis 8.

Das Rauchgasabführungsrohr des Kaminofens ist von einem Luft führenden Mantelrohr mit zwei um mindesten 90° versetzt angeordneten Anschlussstutzen umgeben. Der eine Anschlussstutzen steht mit einem ersten Kanal zur Zuführung von Frischluft in Verbindung, In den ein Absperrorgan eingebunden ist. In Strömungsrichtung der Frischluft ist hinter dem Absperrorgan, in den ersten Kanal ein dritter Kanal zur Ansaugung von Raumluft eingebunden, der mit einem Absperrorgan ausgerüstet ist. Der andere Anschlussstutzen ist mit einem nach oben gerichteten zweiten Kanal zur Abgabe von erwärmter Luft verbunden, der mit einem Absperrorgan ausgerüstet ist.

Der dritte Kanal zur Ansaugung von Raumluft ist vorzugsweise mit Abzweigkanälen verbunden, die an verschiedenen Stellen des Raumes, im Bereich der den Raum begrenzenden Wände, In Bodennähe, enden.

Der zweite, Warmluft führende Kanal ist bis in den Bereich der Raumdecke geführt.

Dieser kann auch mit Verzweigungskanälen verbunden sein, deren Austrittsöffnungen in Raumdeckenhöhe verteilt angeordnet sind.

Während der Anhelzphase des Kaminofens ist der zweite Kanal mittels eines Absperrorgans geschlossen und die Kanäle für die Zuführung von Raumluft und Frischluft sind geöffnet. Nach Beendigung der Aufheizphase nimmt das Absperrorgan im zweiten Kanal eine geöffnete Stellung ein, wobei die Raumluftzufuhr unterbrochen und der Kanal für die Frischluftzufuhr geöffnet Ist.

Während des weiteren Heizvorganges sind die Kanäle für die Zuführung von Frischluft und Raumluft geöffnet oder wahlweise zuschaltbar.

Die Zusatzeinrichtung kann mit einer automatischen Regeleinrichtung gekoppelt werden, die ausgehend von gemessenen Werten für den Sauerstoffgehalt in der Raumluft, der Rauchgastemperatur und der Raumlufttemperatur das Öffnen und Schließen der Absperrorgane mittels Stellantrieben steuert.

Die vorgeschlagene Zusatzeinrichtung benötigt keine zusätzliche elektrische Energie, ist wartungsfrei und leicht zu bedienen. Sie versorgt den Raum und die Heizquelle mit der benötigten Verbrennungsluft durch selbständiges Ansaugen von Frischluft. Im beheizten Raum wird ein angenehmes Raumklima geschaffen, da dieser ausreichend mit Frischluft versorgt wird. Im Raum ist aufgrund der herrschenden Thermik eine gute Durchmischung der Raumluft gewährleistet.

Die Erfindung wird nachstehend an einem Ausführungsbeispiel erläutert. In der zugehörigen Zeichnung zeigen:
- Fig. 1: einen in einem Raum aufgestellten Kaminofen mit der erfindungsgemäßen Zusatzeinrichtung In vereinfachter Darstellung als Vorderansicht und
- Fig. 2: den Kaminofen mit Zusatzeinrichtung als Seitenansicht.

In dem Raum 1 ist auf dem Fußboden 2 ein mit festen Brennstoffen beheizbarer Kaminofen 7 aufgestellt (Fig. 1). Der Raum 1 ist von Seitenwänden 3, 4 und einer Decke 5 begrenzt. Der Kaminofen 7 ist in unmittelbarer Nähe zum Schornstein 6 aufgestellt (Fig. 2). Das Rauchgasabführungsrohr 8 des Kaminofens 7 ist in den zugehörigen Schornsteinzug eingebunden. Um das Rauchgasabführungsrohr 8 ist konzentrisch ein Mantelrohr 9 angeordnet, wobei zwischen dem Rauchgasabführungsrohr 8 und dem Mantelrohr 9 ein Ringkanal 10 gebildet ist. Die beiden Stirnseiten des Mantelrohres 9 umschließen das Rauchgasabführungsrohr 8 luftdicht.

Das Mantelrohr 9 besitzt zwei Anschlussstutzen 11 und 12, die um 180° versetzt angeordnet sind. Der nach oben zeigende Anschlussstutzen 11 ist mit einem Steigrohr 13 (zweiter Kanal) verbunden. Das Steigrohr 13 ragt bis in den Deckenbereich und besitzt an seinem oberen Ende eine Luftaustrittsöffnung 13a, über die erwärmte Warmluft abströmt. In das Steigrohr 13 ist ein Absperrorgan 13b eingebunden, um während des Aufheizvorganges des Kaminofens 7 den Austritt von noch nicht ausreichend erwärmter Luft zu unterbinden.

Da Stelgrohr 13 kann zusätzlich auch mit einer Luftverteilungsleitung 14 verbunden sein, die im Bereich der Raumdecke 5 umlaufend, entlang der Seitenwände 3, 4 geführt ist und abschnittsweise Luftaustrittsöffnungen 14a besitzt.

An den anderen, nach unten zeigenden Stutzen 12 des Mantelrohres 9 Ist ein Rohr oder Kanal 15 angeschlossen, der mit einer Leitung 16 (dritter Kanal) zur Zuführung bzw. Ansaugung von Raumluft und einer Leitung 17 (erster Kanal) zur Zuführung von Frischluft verbunden ist. In die beiden Leitungen 16 und 17 ist jeweils ein Absperrorgan 16a und 17a angeordnet, sodass dem Rohr oder Kanal 15 wahlweise Frischluft oder Raumluft zugeführt werden können.

Die beiden Leitungen 16 und 17 sind vorzugsweise unterhalb des Fußbodens 2 verlegt. Die Leitung 16 zur Zuführung von Raumluft ist entlang der Seitenwände 3, 4 geführt und besitzt mehrere senkrecht angeordnete Ansaugstutzen 16b, die In Seitenwandnähe durch den Fußboden 2 geführt sind und unmittelbar oberhalb des Fußbodens 2 enden.

Die Leitung 17 zur Zuführung von Frischluft ist über eine Öffnung in einer der Außenwände des Gebäudes mit der Außenluft verbunden.

Die Funktionsweise der Zusatzeinrichtung ist folgende:

Während der Anhelzphase des Kaminofens 7 wird das Absperrorgan 13b des Steigrohres 13 geschlossen. Die Absperrorgane 16a und 17a der Leitungen 16 und 17 für die Zuführung von Raumluft und Frischluft bleiben geöffnet. Aufgrund der durch das Rohr 8 in den Schornstein 6 abgeführten heißen Rauchgase wird die im Ringkanal 10 und Steigrohr 13 befindliche Luft erwärmt. Nach Beendigung der Anhelzphase, das in den Schornstein abgeführte Rauchgas hat eine Betriebstemperatur von ca. 200 bis 300°C erreicht, wird das Absperrorgan 13a geöffnet und das Absperrorgan 16 zur Zuführung von Raumluft geschlossen. Die im Steigrohr erwärmte Luft strömt in Deckennähe ab und Frischluft wird über die Leitung 17 angesaugt, die während des Umströmens des heißen Rauchgasabführungsrohres 8 im Ringkanal 10 auf eine Temperatur bis ca. 40 °C erwärmt wird. Diese warme Luft strömt Im Deckenbereich über das Steigrohr 13 oder die Luftaustrittsöffnungen 14a der Luftverteilungsieltung 14 in Deckenhöhe ab. Durch den natürlichen Strömungsvorgang wird die Bildung eines Wärmestaus im Deckenbereich verhindert. Die warme Frischluft strömt entlang der Seitenwände 3, 4 des Raumes und sorgt für eine gleichmäßige Raumluftumwälzung. Der Raumluft wird somit ausreichend erwärmte Frischluft zugeführt, sodass der Sauerstoffgehalt der Raumluft vergleichsweise hoch ist und der durch den Verbrennungsvorgang im Kaminofen stattfindende Sauerstoffentzug zu keinem Sauerstoffmangel in der Raumluft führt. Nach einer bestimmten Heizdauer kann dann das Absperrorgan 16a der Leitung 16 geöffnet werden, sodass kombiniert Frisch- und Raumluft angesaugt und erwärmt werden. Die sich in Fußbodennähe angesammelte, noch relativ kühle Luft strömt über die Ansaugstutzen 16b ab und wird zusammen mit Frischluft im Ringkanal 10 erwärmt und gelangt als erwärmte Luft in den Deckenbereich des Raumes. Sind alte Absperrorgane 13b, 16a und 17a vollständig oder zumindest teilweise geöffnet, so stellt sich im Raum ein relativ stabiles Strömungsniveau ein. Zeitweise kann das Absperrorgan 17a für die Frischluftzufuhr auch geschlossen werden, wobei jedoch zu beachten ist, dass dem Raum auf anderem Wege ausreichend Frischluft zugeführt werden sollte.

Die vorgeschlagene Zusatzeinrichtung arbeitet selbsttätig ohne Fremdenergie und sorgt für ein angenehmes Raumklima. Sie kann kostengünstig hergesteilt und montiert werden. Erforderlichenfalls können die Öffnungs- und Schließbewegungen der Absperrorgane mittels elektrischer Stellmotoren erfolgen, wobei diese in ein automatisches Regelsystem eingebunden sind, über das auch Raumtemperatur und/oder Sauerstoffgehalt im Raum überwacht und geregelt werden können.

## Patentansprüche

1. Zusatzeinrichtung für einen Kaminofen, der mit festen Brennstoffen beheizbar ist und ohne Frischluftzufuhr betrieben wird, **dadurch gekennzeichnet, dass** das Rauchgasabführungsrohr (8) des Kaminofens (7) von einem Luft führenden Mantelrohr (9) mit zwei um mindesten 90° versetzt angeordneten Anschlussstutzen (11,12) umgeben ist, wobei der eine Anachlussstutzen (12) mit einem ersten Kanal (15, 17) zur Zuführung von Frischluft in Verbindung steht, In den ein Absperrorgan (17a) eingebunden ist, und in Strömungsrichtung der Frischluft, hinter dem Absperrorgan (17a), In den ersten Kanal (15) ein dritter Kanal (16) zur Ansaugung von Raumluft eingebunden ist, der mit einem Absperrorgan (16a) ausgerüstet ist, und der andere Anschlussstutzen (11) mit einem nach oben gerichteten zwelten Kanal (13) zur Abgabe von erwärmter Luft verbunden ist, der mit einem Absperrorgan (13b) ausgerüstet Ist.

2. Zusatzeinrichtung nach Anspruch 1, **dadurch gekennzeichnet, dass** der dritte Kanal (16) zur Ansaugung von Raumluft mit Abzweigkanälen verbunden ist, die an verschiedenen Stellen des Raumes, Im Bereich der den Raum begrenzenden Wände, in Bodennähe, enden und Austrittsäffnungen (16b) besitzen.

3. Zusatzeinrichtung nach einem der Ansprüche 1 oder 2, **dadurch gekennzeichnet, dass** der zweite, Warmluft führende Kanal (13) bis In den Bereich der Raumdecke geführt ist.

4. ZusatzeinNchtung nach einem der Ansprüche 1 bis 3, **dadurch gekennzeichnet, dass** der zweite Kanal (13) mit Verzweigungskanälen (14) verbunden ist, deren Austrfttsöffnungen (14a) in Raumdeckenhöhe verteilt angeordnet sind.

5. Zusatzeinrichtung nach einem der Ansprüche 1 bis 4, **dadurch gekennzeichnet, dass** während der Anheizphase des Kaminofens (7) der zweite Kanal (13) mittels des Absperrorgans (13b) geschlossen Ist und die Kanäle (16, 17) für die Zuführung von Raumluft und Frischluft geöffnet sind.

6. Zusatzeinrichtung nach einem der Ansprüche 1 bis 5, **dadurch gekennzeichnet, dass** nach Beendigung der Aufholzphase das Absperrorgan (13b) im zweiten Kanal (13) eine geöffnete Stellung einnimmt, die Raumluftzufuhr über den Kanal (16) durch eine geschlossene Stellung der Absperrorgane (16a) unterbrochen ist und der Kanal (17) für die

7. Zusatzeinrichtung nach einem der Ansprüche 1 bis 6, **dadurch gekennzeichnet, dass** während des weiteren Metzvorganges die Kanäle (16,17) für die Zuführung von Frischluft und Raumluft geöffnet oder wahlweise zuschaltbar sind.

8. Zusatzeinrichtung nach einem der Ansprüche 1 bis 6, **dadurch gekenntzeichnet, dass** diese mit einer automatischen Regeleinrichtung gekoppelt ist, die ausgehend von gemessenen Werten für den Sauerstoffgehalt in der Raumluft, der Rauchgastemperatur und der Raumlufttemperatur das Öffnen und Schließen der Absperrorgane (13b, 16a, 17a) mittels Stellantrieben steuert.

## Claims

1. Supplementary device for a stove which can be heated by solid fuels and is operated without a supply of fresh air, **characterised in that** the flue pipe (8) of the stove (7) is surrounded by an air-conducting jacket pipe (9) with two connection nozzles (11, 12) offset from each other by at least 90°, wherein one of the connection nozzles (12) is connected to an initial duct (15, 17) which supplies fresh air and into which a shut-off device (17a) is integrated, and a third duct (16) which draws in ambient air and is fitted with a shut-off device (16a) is integrated into the initial duct (15) in the direction of flow of the fresh air downstream of the shut-off device (17a), and the other connection nozzle (11) is connected to an upwardly directed second duct (13) which discharges hot air and is fitted with a shut-off device (13b).

2. Supplementary device according to claim 1, **characterised in that** the third duct (16) for drawing in ambient air is connected to branch ducts which terminate at different locations in the room near the floor in the regions of the walls enclosing the room and which have outlet openings (16b).

3. Supplementary device according to one of the claims 1 or 2, **characterised in that** the second duct (13) conducting hot air is conducted up to the region of the room's ceiling.

4. Supplementary device according to one of the claims 1 to 3, **characterised in that** the second duct (13) is connected to branch ducts (14) whose outlet openings (14a) are arranged and distributed at room ceiling height.

5. Supplementary device according to one of the claims 1 to 4, **characterised in that** the second duct (13) is closed by the shut-off device (13b) during the heating-up phase of the stove (7) and the ducts (16,17) for supplying ambient air and fresh air are opened.

6. Supplementary device according to one of the claims 1 to 5, **characterised in that** the shut-off device (13b) in the second duct (13) assumes an opened position after the heating-up phase has ended, the ambient air supply via the duct (16) is interrupted by a closed position of the shut-off devices (16a) and the duct (17) for the supply of fresh air is opened.

7. Supplementary device according to one of the claims 1 to 6, **characterised in that** the ducts (16, 17) for supplying fresh air and ambient air are opened or can be turned on as required during the further heating process.

8. Supplementary device according to one of the claims 1 to 6, **characterised in that** this device is coupled to an automatic control device which controls the opening and closing of the shut-off devices (13b, 16a, 17a) by means of control drives according to the measured values of the oxygen content in the ambient air, the flue gas temperature and the ambient air temperature.

## Revendications

1. Équipement additionnel pour poêle permettant le chauffage aux combustibles solides et fonctionnant sans apport d'air neuf, **caractérisé en ce que** le tuyau d'évacuation des fumées (8) du poêle (7) est entouré d'une gaine (9) de conduction d'air munie de deux raccords (11, 12) disposés à au moins 90° l'un par rapport à l'autre, l'un des raccords (12) étant relié à un premier conduit (15, 17) pour l'apport d'air neuf dans lequel est intégré un organe d'arrêt (17a), et un troisième conduit (16) pour l'aspiration de l'air ambiant, équipé d'un organe d'arrêt (16a), étant intégré dans le sens de circulation de l'air neuf, en amont de l'organe d'arrêt (17a), dans le premier conduit (15), et l'autre raccord (11) étant relié à un second conduit (13) pour l'émission de l'air réchauffé, dirigé vers le haut et équipé d'un organe d'arrêt (13b).

2. Équipement additionnel selon la revendication 1, **caractérisé en ce que** le troisième conduit (16) pour l'aspiration de l'air ambiant est relié à des embranchements se terminant à divers endroits de la pièce, dans la zone des murs délimitant la pièce à proximité du sol, et possédant des orifices d'évacuation (16b).

3. Équipement additionnel selon l'une quelconque des revendications 1 ou 2, **caractérisé en ce que** le second conduit (13) de conduction d'air chaud s'étend Jusqu'à la zone du plafond.

4. Équipement additionnel selon l'une quelconque des revendications 1 à 3, **caractérisé en ce que** le second conduit (13) est relié à des embranchements (14) dont les orifices d'évacuation (14a) sont répartis à hauteur du plafond.

5. Équipement additionnel selon l'une quelconque des revendications 1 à 4, **caractérisé en ce que**, pendant la phase de montée en chaleur du poêle (7), le second conduit (13) est fermé à l'aide de l'organe d'arrêt (13b) et les conduits (16, 17) pour l'apport d'air ambiant et d'air neuf sont ouverts.

6. Équipement additionnel selon l'une quelconque des revendications 1 à 5, **caractérisé en ce qu'**au terme de la montée en chaleur, l'organe d'arrêt (13b) situé dans le second conduit (13) se met en position ouverte, l'apport d'air ambiant via le conduit (16) est interrompu grâce à la fermeture des organes d'arrêt (16a) et le canal (17) pour l'apport d'air neuf est ouvert.

7. Équipement additionnel selon l'une quelconque des revendications 1 à 6, **caractérisé en ce que**, pendant qu'ils continuent à se réchauffer, les conduits (16, 17) pour l'apport d'air neuf et d'air ambiant sont ouverts ou peuvent être, au choix, raccordés au circuit.

8. Équipement additionnel selon l'une quelconque des revendications 1 à 6, **caractérisé en ce que** celui-ci est couplé à un dispositif de réglage automatique commandant, au moyen de servomoteurs, l'ouverture et la fermeture des organes d'arrêt (13b, 16a, 17a) à partir de données mesurées sur la teneur en oxygène de l'air ambiant, de la température des fumées et de la température de l'air ambiant.
